# EUROPÄISCHE PATENTSCHRIFT

(11) **EP 0 216 023 B1**
(45) Veröffentlichungstag und Bekanntmachung des Hinweises auf die Patenterteilung: **28.09.1988**
(21) Anmeldenummer: 86108105.7
(22) Anmeldetag: 13.06.1986
(51) Int. Cl.: B65H 5/24, B65H 29/66

(54) **Vorrichtung zum Ordnen eines Schuppenstroms**
Device for regulating a stream of flat articles
Dispositif pour ordonner un courant d'articles se chevauchant

(30) Priorität: 22.08.1985 CH 3611/85
(43) Veröffentlichungstag der Anmeldung: 01.04.1987
(73) Patentinhaber: Ferag AG, CH-8340 Hinwil (CH)
(72) Erfinder: Reist, Walter, CH-8340 Hinwil (CH)
(74) Vertreter: Frei, Alexandra Sarah

(56) Entgegenhaltungen:
- DE-A- 2 917 250
- DE-A- 3 138 481

## Beschreibung

Die Erfindung liegt auf dem Gebiet der Druckereitechnik und bezieht sich auf eine Vorrichtung zum Ordnen eines Schuppenstroms von Druckerzeugnissen gemäss Oberbegriff des Patentanspruchs 1.

Bei schnellaufenden Produktionsprozessen wird in der Regel versucht, eine Ordnung in den Produktestrom zu bringen, um nachfolgende Manipulationem mit dem hergestellten Gut zu erleichtern wenn nicht gar erst damit zu ermöglichen. Bei flächigen Erzeugnissen, wie sie in der Druckereitechnik anfallen, hat sich ein Ordnungssystem etabliert, das durch die charakteristische Art der Lage der Druckerzeugnisse zueinander Schuppenstrom genannt wird. Dieser Schuppenstrom wird schon bei der Ausgabe des Erzeugnisses organisiert, in dem, am Beispiel des Rotationsdrucks verglichen, ein sogenannter Ablegestern ausgangs der Rotationspresse die Druckexemplare gestaffelt übereinanderlegt. Die Ausgabegeschwindigkeit kann (typischerweise) 50.000 bis 100.000 Exemplare pro Stunde betragen und liegt damit im Gebiet der Hochgeschwindigkeitsfertigung.

Die Wegförderung der Erzeugnisse in Form eines geordneten Schuppenstroms ist heute eine etablierte, gut beherrschte Technik. Sie eignet sich auch prinzipiell für den Hochgeschwindigkeitsbereich und wird vor allen Dingen dort eingesetzt, wo eine Weiterverarbeitung nötig ist, oder noch präziser ausgedrückt, wo die in den Schuppenstrom eingebrachte Ordnung Voraussetzung für die Weiterverarbeitung mit den in der Prozessausführung nachfolgenden Maschinenstationen eines Fertigungsweges ist.

Bei einer Verarbeitungsgeschwindigkeit von 15 bis 20 Druckexemplaren pro Sekunde wirkt sich eine Störung mit nachfolgendem ungeordnetem Stau schon recht massgeblich aus und kann in Extremfällen sogar eine Stillegung des Prozesses erzwingen. Dies erfordert unter verschiedenen präventiven Massnahmen zur Verhinderung von Störungen auch das eventuelle Korrigieren von Schuppenstromparametern, insbesondere des Schuppenabstandes. Massnahmen dafür sind bekannt, bspw. die Ausnützung der Schwerkraft zur Erzeugung einer ordnenden Bewegung innerhalb des Schuppenstroms. Dazu wird der ankommende Schuppenstrom gegen die Schwerkraft in eine ansteigende Rampe geleitet und die zurückrutschenden flächigen Exemplare mittels eines mechanisch geführten Schiebers hochgeschoben. Dieser hier genannte Schuppenströmordner ist ein in der Regel fester Anlageteil, der den Schuppenstrom übernimmt und ihn geordnet wieder abgibt. Solch ein Anlageteil muss in das Transportsystem eingeplant werden und hat nach der Montage seinen festen Standort innerhalb des Prozesses.

Angestrebt ist jedoch ein « portabler » Hochgeschwindigkeits-Schuppenstromordner, der insbesondere über den heutigen high-end Bereich bezüglich der Verarbeitungsgeschwindigkeit hinausreichen kann und der durch Einfachheit seiner Funktionsweise hohe bis höchste Betriebssicherheit aufweist. Die Portabilität dient dazu, dass der Ordner in bestehende Anlagen am gewünschten Ort in den Prozess integrierbar ist und in neugeplanten Anlagen für einen optimalen Betrieb nachträglich versetzbar ist. Im high-end Leistungsbereich führen Störungen zu besonders heiklen Situationen, sodass die Anforderungen an die Betriebssicherheit speziell hoch sind.

Es ist Aufgabe der Erfindung, einen solchen Schuppenstromordner zu schaffen.

Diese Aufgabe wird durch die im Patentanspruch 1 definierte Erfindung für eine Vorrichtung und das im Patentanspruch 13 angegebene Betriebsverfahren gelöst.

Eine Ausführungsform des erfindungsgemässen Schuppenstromordners wird mit Hilfe der nachfolgend aufgeführten Figuren eingehend diskutiert.
Fig. 1 zeigt eine schematische Darstellung der Ausführungsform in seitlicher Ansicht.
Fig. 2 zeigt dieselbe Ausführungsform im Grundriss.
Fig. 3 zeigt einen Ausschnitt aus einem Schuppenstrom in Bezug zu einem vorgegebenen Taktraster, um welches die Lage (des Bundes) eines Schuppenelements statistisch streut.
Fig. 4 zeigt in schematischer Darstellung einen Kammordner eines Kammordnerpaares in Laufrichtung des Schuppenstromes gesehen.
Fig. 5 zeigt mehr im Detail einen Ausschnitt des Kammordners mit zwei Ordnungskämmen von der Seite gesehen und
Fig. 6 zeigt den Ausschnitt von Figur 5 von oben gesehen.
Fig. 7 zeigt in schematischer Darstellung den Einsatz von Hilfsaggregaten zum diskutierten Schuppenstromordner.

Die schematische Darstellung wie sie die Figuren 1 bis 3 zeigen, dienen hauptsächlich zur Erläuterung des apparativen Teils der Erfindung und das Funktionieren desselben. In der Darstellung von Figur 1 wird der Schuppenstrom T mit den einzelnen Schuppenstromelementen, bspw. den Druckexemplaren T1 bis T6, auf einem Förderband 1 mit einer Geschwindigkeit v1 zu einem Förderband 2 mit einer Bandgeschwindigkeit v2 geführt. Das Förderband 2 ist hier bspw. Bestandteil des Ordners, auf ihm werden die gestaffelt übereinanderliegenden Druckexemplare T1, T2, T3 durch eine Kammordnereinrichtung 5 gezielt verschoben. Die Druckexemplare sind in der Regel eins bis mehrere, ein- bis mehrmal gefaltete Blätter und weisen einen Falz oder Bund 4 auf. Dieser Bund 4 wird benützt, um die Druckschriften gemäss Erfindung zu ordnen. Diese in die neue Ordnung gebrachten Schuppenstromelemente (die Druckexemplare) werden anschliessend auf ein weiteres Förderband 3 mit einer Bandgeschwindigkeit v3 überführt. Geordnet wird der Schuppenabstand sx, in diesem Fall vom angelieferten Schuppenabstand s2 zu einem neuen Schuppenabstand s3, wobei der Schuppenabstand sx von Bund zu Bund gemessen ist. Eine andere Art, den Schuppenabstand festzulegen, wird im Zusammenhang mit Figur 3 weiter unten noch besprochen. In der neugeordneten Form wird der Schuppenstrom auf dem Förderband 3 mit der Geschwindigkeit v3 ungleich v1 ungleich v2 weggeführt. Bei einer Vergrösserung des Schuppenabstands wächst die virtuelle Schuppenstromlänge, bei einer Verkleinerung schrumpft sie. Die Veränderungsgeschwindigkeit der virtuellen Länge des Schuppenstroms wird durch die verschiedenen Laufgeschwindigkeiten der Förderbänder ausgeglichen. Die Förderbänder sind, wie hier bspw. dargestellt, über Rollen R laufende Endlosbänder.

Mit der Fordereinrichtung 2 verbunden, arbeitet eine Kammordnereinrichtung 5, die im einzelnen im Zusammenhang mit den Figuren 4, 5 und 6 näher beschrieben wird. Im ankommenden Schuppenstrom werden mit Hilfe einer Zählstelle 6 die einzelnen Schuppenstromelemente Tx er fasst. Wird diese Zählung mit den (möglichst genauen) Schuppenabständen sx und der Schuppenstromgeschwindigkeit v rechnerisch verknüpft, so ergibt sich daraus ein Schuppenstromtakt, der mit dem übergeordneten Takt der Druckmaschine, das ist der Abgabetakt der einzelnen Druckprodukte aus der Druckmaschine, bis auf eine statistische Streuung synchronisiert ist. Auf diesen Takt ist die gesamte Produktfördereinrichtung abgestimmt, d. h. die Zuschaltung von Vorrichtungen, wie bspw. der Schuppenstromordner gemäss Erfindung, geschieht jeweils nach dem vorgegebenen Taktmuster, womit dann jeder Anlageteil synchron zu den anderen läuft und die störungsfreie Produktübergabe gewährleistet ist. Ueber dem Wegförderband 3 zeigt Figur 1 schliesslich noch eine an einem Rollenarm 41 schwenkbar angeordnete Andruckrolle 40, mit deren Hilfe eine Problemlose Uebergabe des neugeordneten Schuppenstroms auf das Wegförderband 3 ermöglicht wird.

Figur 2 zeigt die in schematischer Darstellung in Figur 1 gezeigte Einrichtung von oben gesehen. Nicht gezeigt in Figur 2 ist das anfördernde Band 1. Seitlich am Förderband 2 ist eine Kammordnungseinrichtung 5 mit zwei spiegelbildlich ausgebildeten Kammordnern 21, 22 angeordnet, welche im Detail später besprochen werden. Sie verhalten sich wie linke und rechte Hände, die mit den Daumen die Druckexemplare im Schuppenstrom (in Pfeilrichtung) vorwärts stossen. Jeder dieser Kammordner 21, 22 weist eine über Kettenräder 211, 212, 221, 222 laufende Kette 25L für links und 25R für rechts auf, an denen eine Mehrzahl von kammförmigen Baugruppen, die Hände bzw. die « Kämme 26L für links und 26R für rechts befestigt sind. Zur Vereinfachung der Darstellung, sind nur die am Schuppenstrom, also im Vorwärtsdrum liegenden Baugruppen eingezeichnet. Die beiden gegenläufig rotierenden Kammordner bewegen die in der Aufsicht boomerangförmigen Kämme, die auch mit einer Hand mit abgespreitztem Daumen verglichen werden können, seitlich dem Schuppenstrom entlang. Sie sind so angeordnet, dass die Kammspitzen (Daumen) in den Schuppenstrom seitlich hineinragen können. In Figur 2 ist gut ersichtlich, wie die Kämme 26 der Kammordner 21, 22 in den Seitenbereich des Schuppenstroms einschwenken, dann in geradlinigem, parallelem oder leicht aufwärtsschrägem Verlauf dem Schuppenstrom in seiner Laufrichtung folgen und schliesslich so ausgelenkt werden, dass sie aus dem Schuppenstrom wieder ausschwenken. Dabei greifen die schneller als die Bandgeschwindigkeit v2 laufenden Kämme das Druckgut bspw. das Schuppenstromelement T3 innen am Bund 4 (Fig. 1) an und ziehen/schieben dieses auf den gewünschten Schuppenabstand S3, bevor sie dann beim Schuppenstrometement T1, welches zur Uebergabe auf das Wegförderband schon mit der Geschwindigkeit v3 des Wegförderbandes 3 gefördert wird, wieder ausschwenken.

Dabei ist folgendes zu beachten. Immer noch Figur 2 betrachtend, ist der Schuppenabstand des einlaufenden Schuppenstroms mit S2, S2' bzw. S2" bezeichnet, also drei unterschiedliche Schuppenabstände. Die stochastischen Abweichungen sind eine Funktion des Ablagesterns, evtl. auch der Transportstrecke etc., und sie kann eine Streuungsbreite erreichen, die ein nachfolgendes Verarbeiten durch die an feste Taktzeiten gebundenen Anlageteile erschwert bis verunmöglicht. Ueberschreitet die Schuppenabstand-Streuung ein gewisses Mass, so muss u. U. die Prozessgeschwindigkeit auf einen störungsfreien Betrieb herabgesetzt werden, oder es muss ein Schuppenstromordner eingesetzt werden.

Eine sehr hilfreiche Betrachtungsweise zur Darstellung der Schuppentoleranz zeigt Figur 3. Die Lage der Schuppenstromelemente wird von einem vorgegebenen Taktraster mit dem Taktabstand A aus bestimmt (gemessen). Dieser Taktraster ist für alle beteiligten Aggregate verbindlich und ist direkt synchron mit der Ablage aus der Rotationsdruckmaschine. Die Bezugsstelle des Druckproduktes zum Raster ist der vordere Teil des Falzes oder Bundes 4 jedes Schuppenstromelements, dessen Abweichung vom Taktraster wie ein Phasenfehler aufgefasst werden kann. In der Praxis werden die Druckprodukte aus dem Schuppenstrom mittels Klammern einzeln aufgenommen. Wenn nun die Klammern im Taktabstand A arbeiten, so ist es einleuchtend, dass der Bund des Druckprodukts lediglich innerhalb eines bestimmten Toleranzbereichs von der erwarteten Zeit und Lage abweichen darf, damit die einzelne Aufnahme aus dem Schuppenstrom gewährleistet ist. Ein solcher Toleranz-Bereich ist in Figur 3 mit +-delta angegeben und für die Schuppenstromelemente T1, T2, T3 bspw. die Abweichungen -S1, + S2 und - S3 angenommen. Solche Streuungen sind wohl als zufallsbedingt anzusehen, sind jedoch nicht unbeeinflusst durch Eigenschaften des Ablegesterns und der Fördermittel.

Gemäss Erfindung wird nun der Schuppenabstand des ankommenden Schuppenstroms stets derart verändert, dass die Verschiebung Sx - S3 die Streubreite auf das gewünschte Mass verringert. Dies kann so aussehen : Smax + a = Sv - s3 = s2 + Sv, wobei Smax das Mass für die maximale Streuung der Schuppenabstände in einer Richtung (bspw. in der Schuppenstromlaufrichtung) ist und a ein Zuschlag oder eine zusätzliche Verschiebung von 0 bis zu einem gewünschten Wert sein kann. Daraus ergibt sich die Verschiebungslänge Sv, die in diesem Ausführungsbeispiel der Vorrichtung durch den Abstand zweier Ordnungskämme festgelegt ist. Zum Taktraster A verhält sich solch eine systematische Verschiebung bis zum Toleranzwert + delta wie eine Phasenverschiebung um + delta, wobei der Schuppenabstand gemäss dem Taktraster A gleich bleibt. Wird durch die Verschiebung auch der Schuppenabstand verändert, vorzugsweise vergrössert, so resultiert bei gleicher Laufgeschwindigkeit des Schuppenstroms ein verlangsamter Takt mit dem Taktraster A+ und bei adäquat erhöhter Geschwindigkeit wiederum ein Takt gemäss dem Taktraster A. Auf Figur 3 übertragen sieht dies für den sich in Pfeilrichtung v bewegenden Schuppenstrom T so aus : das Schuppenstromelement T1 erreicht die vorgesehene Position im Taktraster A nicht, liegt aber noch im Toleranzbereich ; das Schuppenstromelement T2 ist dagegen über die vorgesehene Position im Taktraster A hinausgelangt, liegt aber auch noch innerhalb des Toleranzbereichs ; das Schuppenstromelement T3 erreicht die vorgesehene Position im Taktraster A ebenfalls nicht, liegt jedoch auch innerhalb des Toleranzbereichs. Ist nun der angegebene Toleranzbereich für eine wesentlich höhere Arbeitsgeschwindigkeit jedoch zu gross, so müssen die Schuppenstromelemente neu geordnet werden und zwar so, dass der neuentstandene Streubereich geringer ist. Werden nun gemäss Erfindung die Schuppenstromelemente so weit in Laufrichtung des Schuppenstroms verschoben, dass der Bund 4 jeweils an die Stelle der + Toleranzgrenze zu liegen kommt, so sind die Schuppenelemente in einer Richtung gleichgerichtet worden. Ein Zuschlag a bewirkt, dass auch Schuppenstromelemente ausserhalb der Toleranzgrenze noch miterfasst werden können. Diese Art Gleichrichtung der Schuppenabstandtoleranzen erzeugt einen Schuppenstrom, dessen Schuppenabstände lediglich noch eine vom Kammordner abhängige Streuung aufweisen.

Beim geschilderten Vorgang einer konsequenten Vergrösserung des Schuppenabstandes, von S2 auf den Abstand K zweier Kämme, also s3 = s2 + Sv = K, wie Figur 2 zeigt, wird der Schuppenstrom sozusagen auseinandergezogen. Er bewegt sich mit seiner Grundgeschwindigkeit v1 in Transportrichtung, wird im Schuppenstromordner, der mit der Geschwindigkeit v2 = v1 läuft, relativ zum Förderband 2 beschleunigt und « wächst mit einer Geschwindigkeit Sv/Zeiteinheit. Die Zuwachsgeschwindigkeit Sv pro Zeiteinheit wird der Grundgeschwindigkeit v1 überlagert. Dies erfordert, dass die Transportgeschwindigkeit v3 nach dem Ordner um den entsprechenden Beitrag höher sein muss, als die Transportgeschwindigkeit v1 vor dem Ordner. Da jedoch die Anzahl Exemplare im Schuppenstrom gleich bleiben, können auch die Taktzeiten der bspw. Greifer zum Aufnehmen des Druckguts ebenfalls gleich bleiben. Verändert hat sich fürt das nachfolgende Aggregat lediglich die Streuung der Schuppenabstände, die sich verringert hat, was sich in der Präzision, mit der die einzelnen Druckexemplare zu einer bestimmten Zeit an einem bestimmten Ort eintreffen, zeigt.

Die Kammordner 21, 22 werden nun anhand der Figuren 4, 5, 6 und unter der weiteren Zuhilfenahme von Figur 2 eingehender diskutiert. Von oben gesehen (Fig. 2) besteht ein Kammordner im wesentlichen aus zwei gleichlaufenden Kettenrädern 211, 212 bzw. 221, 222 mit einem Kettenumlauf 25R bzw. 25L, an welchem die Kämme 26R bzw. 26L befestigt sind. Um die Synchronizität der im Eingriff stehenden Kammpaare zu gewährleisten, muss eine völlig schlupffreie Uebertragung der Antriebskräfte erfolgen, ein formschlüssiger Ketteneingriff erfüllt diese Forderung. In diesem Ausführungsbeispiel sind acht Kämme pro Kettenumlauf (je vier sind abgebildet) im Abstand K zueinander angeordnet, welcher dem neuen Schuppenabstand S3 entspricht, das ist K = S3. Wie oben schon erwähnt, ist damit der Zuschlag a durch die feste Anordnung der Kämme festgelegt. Mit einer anders ausgeführten Vorrichtung kann der Abstand K variabel einstellbar ausgeführt sein, oder Kämme sind gemäss Taktraster beabstandet und es ist nur eine Verschiebung im Sinne einer systematischen Phasenverschiebung mit v1 = v2 = v3 vorgesehen. Dies sind aber lediglich verschiedene Ausführungsformen der Vorrichtung und des Betriebsverfahrens.

Die beiden Kammordner werden in Pfeilrichtung gegenläufig betrieben derart, dass die Kämme zweier Ordner sich paarig in Richtung des Schuppenstroms T bewegen. Die abgewinkelte Form der Kämme erlaubt nun den seitlichen Eingriff von je zwei Kammspitzen bspw. bei T4 hinter ein und denselben Bund eines gefalteten Druckprodukts wie bspw. auch bei T3, T2. Die Geschwindigkeit des Kettenumlaufs, an welchem die Kämme befestigt sind, ist, aufgrund der Vergrösserung des Schuppenabstands (auch bei einer Phasenverschiebung), wie schon beschrieben, höher als die Geschwindigkeit des Schuppenstroms. Beim Eingriff des um das Kettenrad schwenkenden Kammes beidseits in das im Schuppenstrom liegenden Druckprodukt bspw. bei T4, wird dieses nach Anlage der Kammklingen hinter den Bund (mit einem Ruck) beschleunigt und gleichsam ein gewünschtes Stück weit aus der Schuppenformation herausgezogen, so dass, wie oben dargelegt, die Streuung der Schuppenabstände aufgehoben werden kann. Dieser Sachverhalt ist in Figur 2 folgendermassen dargestellt : der ankommende Schuppenstrom T mit den verschiedenen in einem Streubereich liegenden Schuppenabständen S2, S2' und S2" wird auf den neuen Schuppenabstand S3 = (S2 mittel) + Sv mit Sv = Smax + a geordnet, wodurch die Streuung bei S3 minimiert ist. Die Förderung des neuformierten Schuppenstroms mit dem Schuppenabstand S3 geschieht (vorteilhafterweise) bei entsprechend erhöhter Geschwindigkeit, damit die im Prozess vorgegebenen Taktzeiten beibehalten werden können.

Figur 4 zeigt nun den linken Kammordner 22 in Laufrichtung gesehen. Eine Anzahl aufeinandergestapelter, mittels Distanzringen 31 in Abstand zu einem Kamm 26L zueinandergeordneter Kammklingen 30L, sind mit Hilfe einer Befestigungsplatte 32 an einer über zwei Kettenräder 222, 221 laufenden Endloskette 25L verdrehfest befestigt. Die Achse 35 des gezeigten Kettenrades 222, bzw. der anderen Kettenräder sind in üblicher Art gelagert, gezeigt ist hier eine Lagerung mit zwei Kugellagern 33, 34. Eine Haltevorrichtung 36 dient zur Befestigung der Kettenräder an einer Tragkonstruktion im Kammordner 22. Die Kammpaare 26L, 26R, von denen in Figur 4 nur ein Kamm 26L dargestellt ist, sind seitlich am Produkt T3 so angeordnet, dass bei verschiedenen Bundhöhen b des auf dem Förderband 2 mit den Förderrollen R angelieferten Druckprodukts eine oder ggf. mehr als eine Verschiebeklinge/n 30 eines Kamms 26L, 26R hinter den Bund 4 eingreifen kann/können. Es ist natürlich auch möglich einen Kamm mit nur einer einzigen Verschiebeklinge zu verwenden und die Arbeitshöhe der Verschiebeklinge jeweils auf das Produkt, d.h. auf dessen Bundhöhe b einzustellen. Die Verwendung von Kämmen 26 mit einer Mehrzahl von Verschiebeklingen 30 erfasst jedoch automatisch jede Aenderung in der Bundhöhe, und eine Justage erübrigt sich obendrein, so dass eine sinnvolle Ausführungsform gemäss Aufgabenstellung jeweils mehrere Verschiebeklingen 30 umfasst. Die Verschiebeklingen 30 sind ungefähr 1 mm dick und weisen stumpfe Kanten auf ; der Abstand von einer Verschiebeklinge zur anderen liegt vorzugsweise zwischen 4 bis 10 mm, je nach Art des Druckprodukts.

Figur 5 zeigt zwei Ordnungskämme 26L von der Seite oder auf Figur 4 bezogen von rechts her gesehen. Man erkennt die Klingenstapel des Kammes, dessen einzelne Verschiebeklingen 30L, um ein Verdrehen dieser zu vermeiden, auf zwei Haltedorne 38 zwischen die schon erwähnten Distanzringe 31 aufgereiht sind. Mittels Schrauben 42 sind die beiden Haltedorne 38 auf einer Befestigungsplatte 32 festgeschraubt, welche ihrerseits an der Endloskette 25L, hier ist es eine Rollenkette, ebenfalls verdrehsicher befestigt ist. Es ist klar, dass die gezeigte Lösung für die Kammordnereinrichtung gemäss Erfindung lediglich eine bevorzugte Ausführungsform darstellt und dass andere ähnliche Konstruktionen mit Mitteln zum aktiven Verschieben der Schuppenstromelemente im Schuppenstrom diesen Zweck auch erfüllen können.

Wie die Kämme oder Klingenstapel an der Endloskette befestigt werden können, zeigt Figur 6, welche einen Grundriss oder die Draufsicht von Figur 5 darstellt. Insbesondere zeigt sie auch genauer die Form oder besser die Proportionen der Kammklingen 30 mit einem Berührungspunkt P, welcher der Anlagepunkt der Verschiebeklinge an das Druckprodukt ist. Vorteilhafterweise wird die Befestigungsplatte 32 derart ausgestaltet, dass sie zugleich die äussere Lasche der Rollenkette ersetzen kann und damit ein Teil der Kette bildet. Bei dieser Art Befestigung ist es klar, dass die Verschiebeklingenabstände K ein kleinstes Modul aufweisen und nicht beliebig voneinander beabstandet werden können. Der Verschiebeklingenabstand K ist gleich dem neugeordneten Schuppenabstand, hier K = S3. Dieser neugeordnete Schuppenabstand ist an und für sich unkritisch, da mit der variabel einstellbaren Wegfördergeschwindigkeit v3 der zeitliche Schuppenstromtakt gemäss dem übergeordneten Systemtakt eingestellt werden kann.

Die Verschiebung der Schuppenstromelements innerhalb des Schuppenstrom erfordert ein Relativbewegung des zu verschiebenden Elements und dem sich bewegenden Schuppenstrom. Diese Relativbewegung wird durch die sich schneller als der Schuppenstrom bewegenden Ordnungskämme. Sind die Kammklingen bspw. im Abstand des Taktrasters A angeordnet, so findet durch die schneller laufenden Kämme eine Phasenverschiebung statt und der Schuppenabstand bleibt bei minimierter Streuung derselbe wie beim angelieferten Schuppenstrom. In diesem Falle muss die Wegfördergeschwindigkeit nicht verändert werden, sie bleibt gleich der Zufördergeschwindigkeit. Eine Korrekturfehlstelle tritt dann lediglich bei einem einzigen Schuppenabstand auf, der Schuppenstrom läuft mit systematisch veränderter Phase weiter. Diese Phasenverschiebung kann dann den andern Aggregaten mitgeteilt werden, um das System wieder zu synchronisieren. Die hier geschilderte Möglichkeit, macht die Kammordnungseinrichtung gemäss Erfindung an jedem Ort am Schuppenstrom einsatzfähig, sie ist damit eindeutig und einfach portabel und braucht nicht zwingend ein zusätzliches Förderband 2 und/oder eine verschiedene ggf. variierbare Wegfördergeschwindigkeit. Die Kammordnungseinrichtung kann an einem bestehenden Band angeordnet werden.

Wenn nun in der diskutierten Ausführungsform jeweils drei Transportbänder, Band 1 für das Zuführungs-Band, Band 2 für das Kammordnerband und Band 3 für das Wegführungsband mit verschiedenen Geschwindigkeiten bspw. v1 = v2 < v3 gezeigt werden, so nur der einfachen Darstellung und Erklärung halber. Eine Ausführungsform, bei der also lediglich ein Kammordnerpaar 21, 22 in eine schon bestehende Anlage integriert wird, und die nach dem Verfahren der Schuppenabstandsänderung (höhere Wegfördergeschwindigkeit als Zufördergeschindigkeit) arbeitet, ist nachfolgend kurz skizziert.

Wenn gemäss Figur 4 (bzw. 2) die beiden Kammordner 21, 22 bspw. an einer Schnittstelle angeordnet werden, an welcher die Produkte des Schuppenstroms von einem Zuführungsband zur Einzelaufnahme an die Greifklammern eines Takttransporteurs übergeben werden, so kann die Quasiverlängerung des Schuppenstroms durch die schneller laufende Takttransporteurkette (höhere Wegfördergeschwindigkeit) kompensiert werden. Eine Zähl- oder Erkennungsvorrichtung 6 wie sie schematisiert in Figur 1 dargestellt ist, ermittelt den Takt pro Zeiteinheit bei bekannter Stromgeschwindikeit v1 bspw. S2 (mittelwert) pro Zeiteinheit. Der Kammordner 21, 22 verändert S2 zu S3 mit Veränderung des Takt/Zeiteinheit-Verhältnisses, die Anzahl Druckexemplare bleibt stets gleich. Die neue Phasenlage wird vom Kammordner abgenommen und verändert sich durch die Verschiebung der Schuppenstromelemente nicht mehr. Durch die virtuelle Verlängerung des Schuppenstromes wegen Schuppenabstandsverlängerung, muss die Takttransporteurkette um das Verhältnis S3 : S2 = (S2 + Sv) : S2 = (S2 + S2max + a) : S2 schneller laufen, um die gleiche Anzahl Druckexemplare von Kammordner zu übernehmen. Damit ist die Quasiverlängerung des Schuppenstroms kompensiert.

In einer systematischen Betrachtungsweise könnte der Schuppenstrom zur Elimination der Streuung 82, S2', S2" der Schuppenabstände vom Ablegestern auch um den gleichen Betrag zusammengeschoben werden, wie er gemäss Erfindung auseinandergezogen wird. Unter Anwendung pragmatischer Eliminationskriterien fällt diese Variante jedoch als unwirtschaftlich ausser Betracht. Die Dehnungsvariante lässt sich gegenüber der Stauchungsvariante einfach, kostengünstig und betriebssicher realisieren, ihr wird gemäss Aufgabenstellung der Vorzug gegeben.

Figur 7 der Reihe der schematischen Darstellungen zur Diskussion der Erfindung zeigt, wie in den Figuren zuvor, ein Zuförderband 1, ein Kammordnerband 2 und ein Wegförderband 3. Eine Produktzähler oder -Erkennungsvorrichtung 6 und eine an einem Rollenarm 41 schwenkbar befestigte Anpress- oder Fixierrolle 40 eingangs bzw. ausgangs des gezeigten Schuppenstromabschnitts « begrenzen die Schuppenabstand-Transformationszone, d.h. den Bereich, in welchem die Schuppenabstände zur Verringerung des Streubereichs verändert werden. Für eine Relativbewegung zwischen zwei flächigen, teilweise aufeinanderliegenden Druckerzeugnissen, müssen Reibungskräfte (Haft- und Gleitreibung) überwunden werden. Obschon beim Einschwenken der Kämme 26R und 26L über die Kettenräder 25R und 25L in den Schuppenstrom T eine relativ rasche (ruckartige) Beschleunigung auftritt, kann es trotzdem je nach Materialbeschaffenheit nötig sein, zumindest die Haftreibungskräfte vor dem Herausziehen des Druckproduktes aufzuheben oder mindestens zu verringern. Dazu werden bekannte Massnahmen vorgeschlagen, die in Figur 7 schematisch dargestellt sind. Eine mit 60 bezeichnete Massnahme ist bspw. die Bildung eines Luftkissens zwischen den einzelnen Druckexemplaren durch Einblasen oder Eindüsen eines Luftstroms unter einem bestimmten Neigungswinkel (alpha) direkt unter den Bund des im Schuppenstrom ankommenden Druckexemplars bspw. T3, um den Reibungskoeffizienten massgeblich zu verringern bzw. zu eliminieren, sodass das sich in relativer Beschleunigung Druckexemplar T2 durch das dazwischenliegende Luftkissen vom darüberliegenden Druckexemplar T3 weitgehend getrennt ist. Auch zwischen die sich schon im Kammeingriff befindenden Druckexemplare T2 und T1 kann ein Luftkissen gebildet werden. Der geeignete Neigungswinkel alpha ist abhängig von der Bundform, dem Gewicht des Druckprodukts, seiner Oberflächenbeschaffenheit etc., sodass der Neigungswinkel vorteilhafterweise experimentell ermittelt und eingestellt wird.

Eine weitere, in Figur7 nicht speziell dargestellte Massnahme ist die Verringerung der Schwerkraftkomponente durch Schräglage auf- oder abwärts, indem bspw. das Kammordnerband 2 um einen bestimmten Winkel geneigt wird. Eine weitere Massnahme besteht darin, dass durch Einbringen von das Aufeinanderhaften der Produkte störenden Energie, bspw. Vibrationseinwirkung, ein vorteilhafter Effekt erzeugt wird. Dazu kann eine Vibriervorrichtung am Kammordnerband 2 im Bereich der Kammordner dienen, die so ausgestaltet ist und so wirkt, dass ein « Auseinanderfallen des Schuppenstroms vor und zwischen den Kammordner vermieden wird.

Mit der Bezugsziffer 50 zeigt Figur 7 eine weitere Massnahme, um das Mitschleppen von zusätzliche Schuppenstromelementen beim ruckartigen Verschieben des Druckprodukts unter Beibehaltung der ursprünglichen Haftreibung. Wie in Figur 7 mit drei abwärtsführenden Pfeilen unter den Druckexemplaren T6, T5, T4 (T3 soll gerade mit einem mehr oder weniger sanften Ruck beschleunigt werden) angedeutet, wird ein fortiertes Zurückhalten der Exemplare, die nicht im Eingriff mit einer Kammklinge stehen, bspw. mittels Luftdruckdifferenz erreicht. Dazu dient eine sich über einen Teil des Kammordnerbandes 2 erstreckende Vakuumunterlage, auf der ein Teil T4, T5, T6 der darüber weggleitenden Druckexemplare durch die Druckdifferenz verstärkt angepresst werden, während das Druckexemplar T3 ein Stück weit aus dem Verbund gezogen wird.

Alle diese im Zusammenhang mit Figur 7 gezeigten und/oder besprochenen Massnahmen sollen verhindern, dass die durch die Kammordner 25R, 25L beschleunigten Druckexemplare den Schuppenstromverbund ungezielt verändern. Allerdings sind diese Massnahmen nicht in jedem Falle zwingend anzuwenden. Ihr Einsatz hängt weitgehend von der Beschaffenheit des Druckgutes ab. Vorteilhafterweise werden solche Hilfsaggregate nach Bedarf zuschaltbar an der Kammordnereinrichtung angeordnet.

Beim Verfahren zum Betrieb der Kammordner-Vorrichtung, sowie auch der Ordnervorrichtung mit einzelnen Verschiebeklingen, kann durch eine Geschwindigkeitseinstellung der Umlaufmittel mit den Verschiebeklingen oder Ordnungskämmen und/oder durch eine Verschiebeklingenabstandeinstellung von Einzelklingen oder Ordnungskämmen an den einzelnen Umlaufmitteln die Vorrichtung auf einen Schuppenabstandverschiebebetrieb oder einen Phasenverschiebebetrieb eingestellt werden.

Für den Schuppenabstand-Verschiebebetrieb wird der Verschiebeklingenabstand K der einzelnen Verschiebeklingen oder der Ordnungskämme grösser (oder kleiner) dem Abstand eines vorgegebenen Taktrasters A gewählt. Dann können die Umlaufmittel mit den Verschiebeklingen oder Ordnungskämmen synchron mit einer Geschwindigkeit betrieben werden, die aus dem Verhältnis « neugeordneter Schuppenabstand » S3, K zum « Mittelwert des ursprünglichen Schuppenabstands S2 mal die Zufördergeschwindigkeit v1 gebildet ist. Im Falle die Vorrichtung eine zusätzliche autonome Fördereinrichtung aufweist, ist es vorteilhaft, wenn die Geschwindigkeit v2 der zwischen dem Kammordnerpaar 21, 22 laufenden Fördereinrichtung 2 gleich der Geschwindigkeit v1 des Zuförderbandes 1 ist und die Geschwindigkeit v3 des Wegförderbandes 3 gleich der Geschwindigkeit des Umlaufmittels oder der Umlaufkette ist.

Für den Phasenverschiebebetrieb wird der Verschiebeklingenabstand K der einzelnen Verschiebeklingen oder der Ordnungskämme gleich dem Abstand eines vorgegebenen Taktrasters A gewählt. Dann können die Umlaufmittel mit den Verschiebeklingen oder Ordnungskömmen ebenfalls synchron mit einer Geschwindigkeit betrieben werden, die aus dem Verhältnis « neugeordneter Schuppenabstand S3, K zum « Mittelwert des ursprünglichen Schuppenabstands » S2 mal die Zufördergeschwindigkeit v1 gebildet ist. Daraus ergeben sich gleiche Zu- und Wegfördergeschwindigkeiten. Im Falle die Vorrichtung ebenfalls eine autonome Fördereinrichtung aufweist, können, wie oben beschrieben, die Geschwindigkeit v2 der zwischen dem Kammordnerpaar 21, 22 laufenden Fördereinrichtung 2 gleich der Geschwindigkeit v1 des Zuförderbandes 1 und die Geschwindigkeit v3 des Wegförderbandes 3 gleich der Geschwindigkeit des Umlaufmittels oder der Umlaufkette eingestellt werden.

## Patentansprüche

1. Vorrichtung zum Ordnen der Schuppenstrom-Elemente in einem Schuppenstrom von gefalteten flächigen Gütern wie Druckprodukte ab einer Rotationspresse, gekennzeichnet durch paarweise beidseitig vom Schuppenstrom (T) angeordnete und zur Laufrichtung des Schuppenstroms (T) bewegbare, Verschiebeklingen (30L, 30R), die an je einem links und rechts am Schuppenstrom angeordneten Umlaufmittel (25L, 25R) befestigt sind, dessen eines Trum seitlich nahe dem Schuppenstrom (T) entlang verläuft, welche Umlaufmittel (25L, 25R) um Umlenkräder (211, 212 ; 221, 222) laufen, wovon mindestens je eines Antriebsräder (211, 221) sind und wobei an den Umlaufmitteln (25L, 25R) eine für beide Seiten gleiche Mehrzahl von Verschiebeklingen (30L, 30R) befestigt ist während die Antriebsräder (211, 221) zueinander synchron mit einer Drehgeschwindigkeit derart angetrieben sind, dass zwischen den Verschiebeklingen (30L, 30R) und dem Schuppenstrom (T) eine Geschwindigkeitsdifferenz resultiert.

2. Vorrichtung nach Anspruch 1, gekennzeichnet durch paarweise beidseitig vom Schuppenstrom (T) angeordnete und zur Laufrichtung des Schuppenstroms (T) bewegbare, auf Klingenträgern (32, 38) befestigte Verschiebeklingen (30L, 30R), wobei die Klingenträger (32, 38) an je einer links und rechts am Schuppenstrom angeordneten Umlaufkette (25L, 25R) befestigt sind, deren eines Trum seitlich nahe dem Schuppenstrom (T) entlang verläuft in einer Höhe zum Schuppenstrom, dass ein seitlich in den Schuppenstrom (T) eingeschwenktes Verschiebeklingenpaar (30L, 30R) bei Anlage an das Druckgut dieses hinter dem Falz oder Bund (4) angreift, und welche Umlaufketten (25L, 25R) um Kettenräder (211, 212 ; 221, 222) laufen, wovon mindestens je eines Antriebsräder (211, 221) sind und wobei an den Umlaufketten (25L, 25R) eine für beide Seiten gleiche Mehrzahl von Verschiebeklingen (30L, 30R) befestigt sind.

3. Vorrichtung nach Anspruch 1, gekennzeichnet durch ein Kammordnerpaar (21, 22), bei welchem die paarweise beidseitig vom Schuppenstrom (T) angeordneten und zur Laufrichtung des Schuppenstroms (T) bewegbaren Verschiebeklingen (30L, 30R), in einer Mehrzahl auf Klingenträgern (32, 38) befestigt zu Ordnungskämmen (26L. 26R) zusammengefasst sind, wobei die Ordnungskämme (26L, 26R) an je einer links und rechts am Schuppenstrom angeordneten Umlaufkette (25L, 25R) befestigt sind, deren eines Trum seitlich nahe dem Schuppenstrom (T) entlang verläuft, welche Umlaufketten (25L, 25R) um Kettenräder (211, 212 ; 221, 222) laufen, wovon mindestens je eines Antriebsräder (211, 221) sind, und wobei an den Umlaufketten (25L, 25R) eine für beide Seiten gleiche Mehrzahl von Ordnungskämmen (26L, 26R) befestigt sind und wobei die Antriebsräder (211, 221) zueinander synchron mit einer Drehgeschwindigkeit angetrieben sind, so dass zwischen den Ordnungskämmen (26L, 26R) mit den Verschiebeklingen (30L, 30R) und dem laufenden Schuppenstrom (T) eine Geschwindigkeitsdifferenz resultiert.

4. Vorrichtung nach Anspruch 3, dadurch gekennzeichnet, dass bei dem Kammordnerpaar die paarweise beidseitig vom Schuppenstrom (T) angeordneten und zur Laufrichtung des Schuppenstroms (T) bewegbaren Verschiebeklingen (30L, 30R) in einer Mehrzahl auf Klingenträgern (32, 38) befestigt zu Ordnungskämmen (26L, 26R) zusammengefasst sind, wobei die Ordnungskämme (26L, 26R) an je einer links und rechts am Schuppenstrom angeordneten Umlaufkette (25L, 25R) befestigt sind, deren eines Trum seitlich nahe dem Schuppenstrom (T) entlang verläuft in einer Höhe zum Schuppenstrom, dass mindestens ein seitlich in den Schuppenstrom (T) eingeschwenktes Verschiebeklingenpaar (30L, 30R) eines Ordnungskammpaares (26L, 26R) bei Anlage an das Druckgut dieses hinter dem Falz oder Bund (4) angreift.

5. Vorrichtung nach einem der Ansprüche 1 oder 2, dadurch gekennzeichnet, dass im Bereich unterhalb bis zwischen den an einer Umlaufkette (25L, 25R) befestigten Verschiebeklingen (30L, 30R), die seitlich nahe dem Schuppenstrom (T) entlang laufen, eine vom Zuförderband (1) und einem Wegförderband (3) getrennte Fördereinrichtung (2) angeordnet ist, welche den vom Zuförderband (1) übernommenen Schuppenstrom (T; bzw. T6 bis Ti) zwischen die Verschiebeklingen (30L, 30R) fördert.

6. Vorrichtung nach einem der Ansprüche 3 oder 4, dadurch gekennzeichnet, dass im Bereich quer zum Schuppenstrom und unterhalb bis zwischen den an einer Umlaufkette (25L, 25R) befestigten Ordnungskämmen (26L, 26R), die seitlich nahe dem Schuppenstrom (T) entlang laufen, eine vom Zuförderband (1) und einem Wegförderband (3) getrennte Fördereinrichtung (2) angeordnet ist, welche den vom Zuförderband (1) übernommenen Schuppenstrom (T; bzw. T6 bis T1) zwischen die Ordnungskämme (26L, 26R) fördert.

7. Vorrichtung nach einem der Ansprüche 5 oder 6, dadurch gekennzeichnet, dass die Fördereinrichtung (2) zur Förderung des Schuppenstroms (T) zwischen die Verschiebeklingen (30) oder Ordnungskämme (26) über einen Teil der Länge eine Ansaugvorrichtung (50) zum Ansaugen der vorbeigleitenden Druckprodukte im Schuppenstrom an die Fördereinrichtung (2) aufweist.

8. Vorrichtung nach Anspruch 7, dadurch gekennzeichnet, dass die Ansaugvorrichtung (50) ausserhalb des Bereichs zwischen den Verschiebeklingen (30) oder Ordnungskämme (26) angeordnet ist.

9. Vorrichtung nach einem der Ansprüche 1 bis 6, dadurch gekennzeichnet, dass im Bereich quer zum Schuppenstrom zwischen den Verschiebeklingen (30L, 30R) oder Ordnungskämme (26L, 26R) mindestens eine Blasvorrichtung (60) vorgesehen ist, zur Bildung von Luftkissen zwischen den Druckprodukten (T1/T2; T2/T3 ; etc.) des Schuppenstroms (T).

10. Vorrichtung nach einem der Ansprüche 2 bis 9, dadurch gekennzeichnet, dass die Umlaufketten (25) Rollenketten sind und die Klingenträger (32) für die einzelnen Verschiebeklingen (30) oder für die zu Ordnungskämmen (26) zusammengefassten Verschiebeklingen so ausgebildet sind, dass sie die Funktion von äusseren Kettenlaschen (43) mitübernehmen und äussere Kettenlaschen (43) ersetzen.

11. Vorrichtung nach einem der Ansprüche 1 bis 10, dadurch gekennzeichnet, dass der Verschiebeklingenabstand (K) von Einzelklingen (30) und Ordnungskämmen (26) längs dem Schuppenstrom (T) dem Abstand eines vorgegebenen Taktrasters (A) entspricht, wodurch ein Phasenverschiebebetrieb ermöglicht wird.

12. Vorrichtung nach einem der Ansprüche 1 bis 10, dadurch gekennzeichnet, dass der Verschiebeklingenabstand (K) von Einzelklingen (30) und Ordnungskämmen (26) längs dem Schuppenstrom (T) grösser als der Abstand eines vorgegebenen Taktrasters (A) ist, wodurch ein Schuppenabstandverschiebebetrieb ermöglicht wird.

13. Verfahren zum Betrieb der Vorrichtung nach Anspruch 1, dadurch gekennzeichnet, dass durch eine Geschwindigkeitseinstellung der Umlaufmittel mit den Verschiebeklingen oder Ordnungskämmen und/oder durch eine Verschiebeklingenabstandeinstellung von Einzelklingen oder Ordnungskämmen an den einzelnen Umlaufmitteln die Vorrichtung auf einen Schuppenabstand-verschiebebetrieb oder einen Phasenverschiebebetrieb eingestellt wird.

14. Verfahren nach Anspruch 13, dadurch gekennzeichnet, dass der Verschiebeklingenabstand (K) der einzelnen Verschiebeklingen oder der Ordnungskämme grösser dem Abstand eines vorgegebenen Taktrasters (A) gewählt wird und die Vorrichtung es im Schuppenabstandverschiebebetrieb arbeitet.

15. Verfahren nach Anspruch 14, dadurch gekennzeichnet, dass die Umlaufmittel mit den Verschiebeklingen oder Ordnungskämmen synchron mit einer Geschwindigkeit betrieben werden, die aus dem Verhältnis « neugeordneter Schuppenabstand (S3. K) zum « Mittelwert des ursprünglichen Schuppenabstands (S2) mal die Zufördergeschwindigkeit (v1) gebildet ist.

16. Verfahren nach Anspruch 14 oder 15, dadurch gekennzeichnet, dass die Geschwindigkeit (v2) der zwischen dem Kammordnerpaar (21, 22) laufenden Fördereinrichtung (2) gleich der Geschwindigkeit (v1) des Zuförderbandes (1) ist und die Geschwindigkeit (v3) des Wegförderbandes (3) gleich der Geschwindigkeit des Umlaufmittels oder der Umlaufkette ist.

17. Verfahren nach Anspruch 13, dadurch gekennzeichnet, dass der Verschiebeklingenabstand (K) der einzelnen Verschiebeklingen oder der Ordnungskämme gleich dem Abstand eines vorgegebenen Taktrasters (A) gewählt wird und die Vorrichtung im Phasenverschiebebetrieb arbeitet.

18. Verfahren nach Anspruch 17, dadurch gekennzeichnet, dass die Umlaufmittel mit den Verschiebeklingen oder Ordnungskämmen synchron mit einer Geschwindigkeit betrieben werden, die aus dem Verhältnis « neugeordneter Schuppenabstand » (S₃, K) zum « Mittelwert des ursprünglichen Schuppenabstands (S2) mal die Zufördergeschwindigkeit (v1) gebildet ist.

19. Verfahren nach Anspruch 17 oder 18, dadurch gekennzeichnet, dass die Geschwindigkeit (v2) der zwischen dem Kammordnerpaar (21, 22) laufenden Fördereinrichtung (2) gleich der Geschwindigkeit (v1) des Zuförderbandes (1) ist und die Geschwindigkeit (v3) des Wegförderbandes (3) gleich der geschwindigkeit des Umlaufmittels oder der Umlaufkette ist.

## Claims

1. Device for ordering the stream feed elements in a stream feed of folded two-dimensional goods such as printed products from a rotary press, characterized by shift blades (30L, 30R) arranged in pairs both sides of the stream feed (T) and movable to the running direction of the stream feed (T) and which are fixed to a continuous circulating means (25L, 25R) arranged right and left on the stream feed, one strand of which continuous circulating means runs laterally close along the stream feed (T), and which continuous circulating means (25L, 25R) travel around reversing wheels (211, 212 ; 221, 222), of which at least one each are drive wheels (211, 221) and whereby an identical majority of shift blades (30L, 30R) for both sides is fixed to the continuous circulating means (25L, 25R), whilst the drive wheels (211, 221) are driven synchronously to each other at a rotational speed in such a way that a speed difference between the shift blades (30L, 30R) and the stream feed (T) results.

2. Device according to claim 1, characterized by shift blades (30L, 30R) arranged in pairs both sides of the stream feed (T) and movable to the running direction of the stream feed (T) and fixed to blade supports (32, 38), whereby the blade supports (32, 38) in each case are fixed to a circulating chain (25L, 25R) arranged left and right on the stream feed, one strand of which chain runs close along the side of the stream feed (T) at the same height as the stream feed, so that a pair of shift blades (30L, 30R), swung laterally into the stream feed (T) and coming into contact with the printed goods, grips said printed goods behind the fold or shoulder (4), and which circulating chains (25L, 25R) move around sprockets (211, 212 ; 221, 222), of which at least one each are drive wheels (211, 221) and whereby an identical majority of shift blades (30L, 30R) for both sides is fixed to the circulating chains (25L, 25R).

3. Device in accordance with claim 1, characterized by a pair of comb ordering devices (21, 22), where the shift blades (30L, 30R), arranged in pairs on both sides of the stream feed (T) and movable to the running direction of the stream feed (T), are gathered together in a majority on the blade carriers (32, 38) to form ordering combs (26L, 26R), whereby the ordering combs (26L, 26R) are affixed to a circulating chain each of which is arranged on the right and on the left on the stream feed, one strand of which chain runs close along side the stream feed (T) and which circulating chains (25L, 25R) run around sprockets (211, 212 ; 221, 222), of which at least one each are drive wheels (211, 221), and whereby an identical majority of ordering combs (26L, 26R) for both sides are affixed to the circulating chains (25L, 25R) and whereby the drive wheels (211, 221) are driven synchronously at one speed with the result that a difference in speed arises between the ordering combs (26L, 26R) with the . shift blades (30L, 30R) and the moving stream feed (T).

4. Device according to claim 1, characterized in that with a pair of comb ordering devices, the shift blades (30L, 30R), arranged in pairs both sides of the stream feed (T) and movable to the running direction of the stream feed (T), are gathered together in a majority on blade carriers (32, 38) to form ordering combs (26L, 26R), whereby the ordering combs (26L, 26R) are affixed to a circulating chain (25L, 25R), each of which is arranged on the right and left on the stream feed, one strand of which chain runs close along side the stream feed (T) at the same height as the stream feed, in that at least one pair of shift blades (30L, 30R) of a pair of ordering combs (26L, 26R) swung laterally into the stream feed (T), when coming into contact with the printed goods, engages said goods behind the fold or shoulder.

5. Device according to claim 1 or 2, characterized in that in the area below up to between the shift blades (30L, 30R) affixed to a circulating chain (25L, 25R) and which blades run close along side the stream feed (T), there is arranged a conveying device (2) which is separated from the infeed conveyor belt (1) and an outfeed conveyor belt (3) and which conveys the stream feed (T ; or T6 to T1), accepted from the infeed conveyor belt (1), between the shift blades (30L, 30R).

6. Device according to claim 3 or 4, characterized in that in the area transverse to and below up to between the ordering combs (26L, 26R) affixed to a circulating chain (25L, 25R) and which blades run close along side the stream feed (T), there is arranged a conveying device (2) which is separated from the infeed conveyor belt (1) and an outfeed conveyor belt (3) and which conveys the stream feed (T ; or T6 to T1), accepted from the infeed conveyor belt (1), between the ordering combs (26L, 26R).

7. Device according to claim 5 or 6, characterized in that the conveying device (2) for conveying the stream feed (T) between the shift blades (30) or ordering combs (26) has, over a section of its length, a suction device (50) for drawing the passing printed products in the stream feed to the conveying device (2).

8. Device according to claim 7, characterized in that the suction device (50) is arranged outside the area between the shift blades (30) or ordering combs (26).

9. Device according to any claim from 1 to 6, characterized in that, in order to create cushions of air between the printed products (Tl/T2 ; T2/T3 ; etc) of the stream feed (T), at least one blowing device (68) is provided in the area transverse to the stream feed between the shift blades (30L, 30R) or ordering combs (26L, 26R).

10. Device according to any claim from 2 to 9, characterized in that the circulating chains (25) are roller chains and that the blade carriers (32) for the individual shift blades (30) or for the shift blades combined to make ordering combs (26), that they also assume the function of outer chain link plates (43) and replace outer chain link plates (43).

11. Device according to any claim from 1 to 10, characterized in that the gap (K) between individual shift blades (30) and ordering combs (26) along the stream feed (T) corresponds to the distance of a preset cycle pattern (A), thus making a phase shift operation possible.

12. Device according to any claim from 1 to 10, characterized in that the gap (K) between individual shift blades (30) and ordering combs (26) along the stream feed (T) is bigger than the distance of a preset cycle pattern (A), thus making a fold-to-fold shift operation possible.

13. Method for operating the device according to claim 1, characterized in that by a speed adjustment of the circulating means with the shift blades or ordering combs and/or by making an adjustment of the distance between individual shift blades or ordering combs on the individual circulating means, the device is adjusted to a fold-to-fold distance operation or a phase shift operation.

14. Method according to claim 13, characterized in that the shift blade distance (K) of the individual shift blades or the ordering combs is selected to be bigger than the distance of a preset cycle pattern (A) and that the device works it in the fold-to-fold distance operation.

15. Method according to claim 14, characterized in that the circulating means with the shift blades or ordering combs are operated synchronously at a speed which is derived from the relationship newly ordered fold-to-fold distance" (S3, K) to the « mean value of the original fold-to-fold distance (S2) times the infeed conveying speed (v1).

16. Method according to claim 14 or 15, characterized in that the speed (v2) of the conveying device (2) running between the pair of comb ordering devices (21, 22) is the same as the speed (v1) of the infeed conveyor belt (1) and the speed (v3) of the outfeed conveyor belt (3) is the same as the speed of the circulating means or the circulating chain.

17. Method according to claim 13, characterized in that the distance (K) between the individual shift blades or the ordering combs is chosen to be the same as the distance of a preset cycle pattern (A) and that the device works in phase shift operation.

18. Method according to claim 17, characterized in that the circulating means with the shift blades or ordering combs are operated synchronously at a speed derived from the relationship « newly ordered fold-to-fold distance (S3, K) to the « mean value of the original fold-to-fold distance (S2) times the infeed conveying speed (v1).

19. Method according to claim 17 or 18, characterized in that the speed (v2) of the conveying device (2) running between the pair of comb ordering devices (21, 22) is equal to the speed (v1) of the infeed conveyor belt (1) and that the speed (v3) of the outfeed conveyor belt (3) is equal to the speed of the circulating means or of the circulating chain.

## Revendications

1. Dispositif pour ordonner les éléments d'un courant d'articles se chevauchant, dans un courant d'articles plats, pliés, se chevauchant, tels que des produits imprimés sortant d'une imprimante rotative, dispositif caractérisé en ce que des lames de déplacement (30L, 30R), disposées par paires des deux côtés du courant d'articles se chevauchant et susceptibles de se mouvoir dans la direction de déplacement du courant (T) d'articles se chevauchant, sont fixées sur des moyens d'entraînement (25L, 25R) circulant respectivement à gauche et à droite le long du courant d'articles se chevauchant et dont un brin s'étend latéralement à proximité de ce courant (T) d'articles se chevauchant, ces moyens d'entraînement (25L, 25R) circulant autour de roues de renvoi (211, 212 ; 221, 222) dont une au moins, sur chaque côté du courant (T), est une roue d'entraînement (211, 221), une même quantité de lames de déplacement (30L, 30R) pour chacun des deux côtés étant fixée sur les moyens d'entraînement (25L, 25R), tandis que les roues d'entraînement (211, 221) sont entraînées en synchronisme l'une par rapport à l'autre à une vitesse de rotation telle qu'il en résulte une différence de vitesse de déplacement entre les lames de déplacement (30L, 30R) et le courant (T) d'articles se chevauchant.

2. Dispositif selon la revendication 1, caractérisé en ce qu'il comporte des lames de déplacement (30L, 30R), disposées par paires des deux côtés du courant (T) d'articles se chevauchant et susceptibles de se mouvoir dans la direction de déplacement de ce courant (T), ces lames étant fixées sur des supports de lames (32, 38), ces supports de lames (32, 38) étant eux-mêmes respectivement fixés sur des chaînes d'entraînement (25L, 25R), disposées respectivement à gauche et à droite le long du courant d'articles se chevauchant et dont un brin s'étend latéralement à proximité de ce courant (T) d'articles se chevauchant, à un niveau tel par rapport à ce courant, qu'une paire de lames de déplacement (30L, 30R) ayant pivoté latéralement dans le courant (T) d'articles se chevauchant, vient en prise, lorsqu'elle s'applique sur le produit imprimé, derrière le pli ou le lien de celui-ci, les chaînes d'entraînement (25L, 25R) circulant autour de roues de chaîne (211, 212; 221, 222) dont au moins une de chaque côté est une roue d'entraînement (211, 221), tandis que sur chacun des deux côtés, une même quantité de lames d'entraînement (30L, 30R) est fixée sur les chaînes d'entraînement (25L, 25R).

3. Dispositif selon la revendication 1, caractérisé en ce qu'il comporte une paire de rangeurs à peigne (21, 22) dans lesquels les lames de déplacement (30L, 30R), disposées par paires des deux côtés du courant (T) d'articles se chevauchant et susceptibles de se déplacer dans la direction de déplacement du courant (T) d'articles se chevauchant, et dont une pluralité, fixée sur des supports de lames (32, 38) est rassemblée pour constituer des peignes de rangement (26L, 26R), ces peignes de rangement (26L, 26R) étant fixés à des chaînes d'entraînement disposées à gauche et à droite le long du courant d'articles se chevauchant, un brin de ces chaînes s'étendant latéralement à proximité du courant (T) d'articles se chevauchant, ces chaînes d'entraînement circulant autour de roues de chaîne (211, 212 ; 221, 222) dont au moins une, de chaque côté de ce courant, est une roue d'entraînement (211, 221), et une même quantité de peignes de rangement (26L, 26R) pour chacun de ces deux côtés étant fixée sur les chaînes d'entraînement (25L, 25R), tandis que les roues d'entraînement (211, 221) sont entraînées en synchronisme l'une par rapport à l'autre à une vitesse de rotation telle qu'entre les peignes de rangement (26L, 26R) comportant les lames de déplacement (30L, 30R) et le courant (T) d'articles se chevauchant, il en résulte une différence de vitesse de déplacement.

4. Dispositif selon la revendication 3, caractérisé en ce que, dans la paire de rangeurs à peigne, les lames de déplacement (30L, 30R), disposées par paires des deux côtés du courant (T) d'articles se chevauchant et susceptibles de se mouvoir dans la direction de ce courant (T), sont assemblées pour constituer des peignes de rangement (26L, 26R) en étant fixées en pluralité sur des supports de lames (32, 38), ces peignes de rangement étant fixés sur des chaînes d'entraînement (25L, 25R) disposées à gauche et à droite le long du courant d'articles se chevauchant, et dont un brin s'étend latéralement à proximité et le long de ce courant (T) à un niveau tel par rapport à ce courant, qu'au moins une paire de lames de déplacement (30L, 30R) d'une paire de peignes de rangement (26L, 26R), ayant pivoté latéralement dans ce courant (T), vienne en prise, lorsqu'elle s'applique sur le produit imprimé, derrière le pli ou le lien de celui-ci.

5. Dispositif selon une des revendications 1 ou 2, caractérisé en ce que, dans la zone se situant au-dessous des lames de déplacement (30L, 30R) fixées sur une chaîne d'entraînement (25L, 25R) et se déplaçant le long du courant (T) d'articles se chevauchant et latéralement au voisinage de celui-ci, est disposé un moyen de transport (2) distinct de la bande d'amenée (1) et de la bande d'évacuation (3), qui transporte le courant d'articles se chevauchant (T, ou T6 à T1), reçu de la bande d'amenée (1), entre les lames de déplacement (30L, 30R).

6. Dispositif selon une des revendications 3 ou 4, caractérisé en ce que, dans la zone transversale au courant d'articles se chevauchant et se situant sous et jusqu'entre les peignes de rangement (26L, 26R) fixés sur une chaîne d'entraînement (25L, 25R) et se déplaçant le long du courant (T) d'articles se chevauchant et latéralement au voisinage de celui-ci, est disposé un moyen de transport (2) distinct de la bande d'amenée (1) et de la bande d'évacuation (3) qui transporte le courant d'articles se chevauchant (T ; ou T6 à T1), reçu de la bande d'amenée (1) entre les peignes de rangement (26L, 26R).

7. Dispositif selon une des revendications 5 ou 6, caractérisé en ce que le moyen de transport (2) pour transporter le courant (T) d'articles se chevauchant entre les lames de déplacement (30) ou les peignes de rangement (26), comporte sur une partie de sa longueur, un moyen d'aspiration (50) pour aspirer contre ce moyen de transport (2) les produits imprimés glissant sur lui dans le courant d'articles se chevauchant.

8. Dispositif selon la revendication 7, caractérisé en ce que le moyen d'aspiration (50) est disposé en dehors de la zone entre les lames de déplacement (30) et les peignes de rangement (26).

9. Dispositif selon une des revendications 1 à 6, caractérisé en ce que, dans la zone transversale au courant d'articles se chevauchant, entre les lames de déplacement (30L, 30R) ou les peignes de rangement (26L, 26R), il est prévu au moins un moyen de soufflage (60), pour former des coussins d'air entre les produits imprimés (T1fs2; T2/T3, etc...) du courant (T) d'articles se chevauchant.

10. Dispositif selon une des revendications 2 à 9, caractérisé en ce que les chaînes d'entraînement (25) sont des chaînes à rouleaux, et que les supports de lames (32) pour les différentes lames de déplacement (30) ou pour les lames de déplacement assemblées pour constituer des peignes de rangement (26) sont conformés de façon qu'ils assument en même temps la fonction de maillons externes (43) des chaînes et remplacent ces maillons externes (43).

11. Dispositif selon une des revendications 1 à 10, caractérisé en ce que l'intervalle (K) entre les lames individuelles (30) et entre les peignes de rangement (26) le long du courant d'articles se chevauchant (T) correspond à l'intervalle d'une trame de synchronisation prédéfinie (A), ce qui permet un déplacement en phase.

12. Dispositif selon une des revendications 1 à 10, caractérisé en ce que l'intervalle (K) entre les lames individuelles (30) et les peignes de rangement (26) le long du courant (T) d'articles se chevauchant, est supérieur à l'intervalle d'une trame de synchronisation prédéfinie (A), ce qui permet un déplacement à des intervalles de chevauchement.

13. Procédé pour l'exploitation du dispositif selon la revendication 1, caractérisé en ce que, grâce à un ajustement de la vitesse des moyens d'entraînement associés aux lames de déplacement ou aux peignes de rangement, et/ou grâce à un ajustement de l'intervalle entre les lames individuelles ou les peignes de rangement sur les différents moyens d'entraînement, le dispositif est réglé, soit sur un déplacement à des intervalles de chevauchement, soit sur un déplacement en phase.

14. Procédé selon la revendication 13, caractérisé en ce que l'intervalle (K) entre les lames de déplacement individuelles ou les peignes de rangement est choisi supérieur à l'intervalle d'une trame de synchronisation (A) prédéfinie et le dispositif fonctionne sur un déplacement à des intervalles de chevauchement.

15. Procédé selon la revendication 14, caractérisé en ce que les moyens d'entraînement associés aux lames de déplacement ou aux peignes de rangement sont exploités en synchronisme avec une vitesse qui est obtenue à partir du rapport entre le « nouvel intervalle de chevauchement ordonné » (S3, K) et la valeur moyenne de « l'intervalle de chevauchement initial » (S2), multiplié par la vitesse d'amenée (v1).

16. Procédé selon la revendication 14 ou 15, caractérisé en ce que la vitesse (v2) du moyen de transport (2) circulant entre les rangeurs à peigne de la paire (21, 22) est égale à la vitesse (v1) de la bande d'amenée (1), tandis que la vitesse (v3) de la bande d'évacfuation (3) est égale à la vitesse du moyen d'entraînement ou de la chaîne d'entraînement.

17. Procédé selon la revendication 13, caractérisé en ce que l'intervalle (K) entre les différentes lames de déplacement ou les peignes de rangement est choisi égal à l'intervalle d'une trame de synchronisation (A) prédéfinie, et le dispositif fonctionne sur un déplacement en phase.

18. Procédé selon la revendication 17, caractérisé en ce que les moyens d'entraînement associés aux lames de déplacement ou aux peignes de rangement sont exploités en synchronisme avec une vitesse qui est obtenue à partir du rapport entre le « nouvel intervalle de chevauchement ordonné (S3, K) et la valeur moyenne de « l'intervalle de chevauchement initial •, multiplié par la vitesse d'amenée (v1).

19. Procédé selon la revendication 17 ou 18, caractérisé en ce que la vitesse (v2) du moyen de transport (2) circulant entre les rangeurs à peigne de la paire (21, 22) est égale à la vitesse (v1) de la bande d'amenée (1), et la vitesse (v3) de la bande d'évacuation (3) est égale à la vitesse du moyen d'entraînement ou de la chaîne d'entraînement.
